# EUROPÄISCHE PATENTANMELDUNG

(11) **EP 0 523 350 A1**
(43) Veröffentlichungstag der Anmeldung: **20.01.1993**
(21) Anmeldenummer: 92108587.4
(22) Anmeldetag: 21.05.1992
(51) Int. Cl.: B42F 13/16

(54) **Briefordner**

(30) Priorität: 22.06.1991 DE 4120716
(71) Anmelder: Louis Leitz KG, D-70469 Stuttgart (DE)
(72) Erfinder: Voegele, Rolf, W-7015 Korntal-Münchingen 2 (DE)
(74) Vertreter: Wolf, Eckhard, Dr.-Ing.

(57) **Zusammenfassung**

Die Erfindung bezieht sich auf einen Briefordner aus steifem Pappmaterial mit einem Ordnerrücken (10), je einem am Ordnerrücken angelenkten Vorder- und Rückdeckel (12,14), einer auf der Innenseite des Rückdeckels (14) befestigten Ordnermechanik (18) und zwei in schlitzförmigen Durchbrüchen (24) angeordneten, eine Schlitzöffnung (28) für den Durchtritt je eines Bügelschenkels (30) der Ordnermechanik (18) freilassenden Halteösen (26). Um eine sichere Verrastung der Bügelschenkel (30) in den Halteösen zu gewährleisten, sind die Halteösen (26) als Kunststofformteile ausgebildet, die an ihren Breitseiten (32,32') je ein in die Schlitzöffnung (28) eingreifendes, elastisch nachgiebiges Rastelement (34,34') aufweisen.

## Beschreibung

Die Erfindung betrifft einen Briefordner aus steifem Pappmaterial mit einem Ordnerrücken, je einem am Ordnerrücken angelenkten Vorder- und Rückdeckel, einer auf der Innenseite des Rückdeckels angeordneten, zwei Aufreihstifte und einen aus gebogenem Metalldraht bestehenden zweischenkeligen Umlegebügel aufweisenden Ordnermechanik, zwei in schlitzförmigen Durchbrüchen des Vorderdeckels angeordneten, eine Schlitzöffnung freilassenden, langgestreckt ovalen oder rechteckigen Halteösen für den Durchtritt je eines der Bügelschenkel bei geschlossenem Ordner und einem an einer Breitseite einer jeden Halteöse etwa mittig angeformten, in die Schlitzöffnung eingreifenden Rastelement für den betreffenden Bügelschenkel.

Mit den Halteösen wird erreicht, daß die am Rückdeckel befestigte und gegebenenfalls mit Schriftgut gefüllte Ordnermechanik sich bei geschlossenem und auf einer Unterlage aufgestelltem Ordner am Vorderdeckel abstützen kann, so daß die Standfestigkeit des Ordners verbessert wird. Bei herkömmlichen Briefordnern bestehen die Halteösen aus geprägtem Stahlblech. Im Bereich der Unterkante der Halteösen ist ein in die Schlitzöffnung eingreifender, das Rastelement bildender Nocken angeformt, der eine Verrastung mit den Bügelschenkeln der Ordnermechanik im geschlossenen Zustand gewährleistet. Um eine zuverlässige Verrastung zu erreichen, müssen die Halteösen und die Ordnermechanik maßlich exakt aufeinander abgestimmt sein. Dazu ist eine maßliche Koordinierung erforderlich, die in der Fertigungslinie durch geeignete Anschläge bewerkstelligt wird. Durch zwangsläufig auftretende Fertigungstoleranzen einerseits und aufgrund der nichtelastischen Eigenschaften der Paarungsteile (Bügelschenkel und Halteösen) und die asymmetrische Anordnung der Rastelemente andererseits kann es zu Funktionsbeeinträchtigungen bei der Verrastung kommen, die aufgrund von Verschleißerscheinungen bei längerem Gebrauch des Ordners verstärkt auftreten können.

Ausgehend hiervon liegt der Erfindung die Aufgabe zugrunde, einen Briefordner mit Halteösen der eingangs angebenen Art zu entwickeln, bei dem trotz vorhandener Fertigungstoleranzen eine sichere Verrastung und Haltefunktion über die gesamte Lebensdauer des Ordners gewährleistet ist.

Zur Lösung dieser Aufgabe werden gemäß der Erfindung die im Patentanspruch 1 angegebenen Merkmale vorgeschlagen. Weitere vorteilhafte Ausgestaltungen und Weiterbildungen der Erfindung ergeben sich aus den abhängigen Ansprüchen.

Die Erfindung geht von dem Gedanken aus, daß durch eine elastische und symmetrische Verrastung der Bügelschenkel im Bereich der Halteösen ein besserer Toleranzausgleich und damit eine Funktionsverbesserung erzielt werden kann. Um dies zu erreichen, wird gemäß der Erfindung vorgeschlagen, daß die Halteösen aus Kunststoff bestehen, daß das Rastelement quer zur Schlitzöffnung elastisch nachgiebig ist, und daß an der dem Rastelement gegenüberliegenden Breitseite der Halteösen ein weiteres, in die Schlitzöffnung eingreifendes, elastisch nachgiebiges Rastelement etwa mittig angeformt ist, wobei der gegenseitige lichte Abstand zwischen den Rastelementen kleiner als der Durchmesser des den Umlegebügel bildenden Metalldrahtes ist und durch elastische Verformung auf mindestens die Durchmessergröße aufweitbar ist. Die Halteösen können entweder als getrennte Kunststofformteile vorgefertigt und anschließend montiert werden oder durch Umspritzen des Vorderdeckels im Bereich der Durchbrüche im Zuge der Fertigung erzeugt werden. Im ersteren Falle weist die vorgeformte Halteöse eine nach außen weisende, umlaufende Nut zum Aufstecken auf den Durchbruchrand im Vorderdeckel auf, wobei eine der beiden Nutenflanken im Zuge der Montage vorzugsweise unter Einwirkung von Druck und Wärme angeformt und angeprägt werden kann, während im letzteren Falle die beiden Halteösen gemeinsam am Vorderdeckel angespritzt werden können, wobei die Halteösen auf der Innenseite des Vorderdeckels durch ein auch im fertigen Zustand vorhandenes Angußstück miteinander verbunden werden. Das Pappmaterial kann im Bereich des Durchbruchrandes unter Verkleinerung der Vorderdeckel-Wandstärke angeprägt werden, so daß die Halteöse nicht oder nur wenig über die Deckeloberfläche übersteht.

Gemäß einer bevorzugten Ausgestaltung der Erfindung weisen die Rastelemente eine nach dem Ordnerinneren gerichtete Auflaufschräge für die Bügelschenkel auf. Zusätzlich können die Rastelemente eine nach dem Ordneräußeren weisende Rastschräge für den Bügelschenkel aufweisen.

Zur Vergrößerung des Federweges weisen die Rastelemente vorteilhafterweise eine zum Ordnerinneren oder gegebenenfalls zum Ordneräußeren randoffene, auf der Seite der Schlitzöffnung durch eine Rastlippe begrenzte taschenförmige Aussparung auf, die in ihrem Querschnitt parallel zur Schlitzöffnung langgestreckt sein kann. Zur weiteren Verbesserung der Rastwirkung steht vorteilhafterweise die eine Auflaufschräge und eine Rastschräge aufweisende Rastlippe nach dem Ordnerinneren über die Halteöse über. Dabei kann die Auflaufschräge außerhalb der Schlitzöffnung auf der Innenseite des Vorderdeckels angeordnet sein, während die Rastschräge unmittelbar im Bereich der Schlitzöffnung angeordnet ist. Die Rastschräge kann sich dabei bis zur Ordnerinnenseite des Vorderdeckels erstrecken.

Im folgenden wird die Erfindung anhand einiger in der Zeichnung in schematischer Weise dargestellter Ausführungsbeispiele näher erläutert. Es zeigen
- Fig. 1: einen Briefordner mit Halteösen in schaubildlicher Darstellung;
- Fig. 2: einen Ausschnitt aus dem Vorderdeckel des Briefordners mit einer Draufsicht auf eine der Halteösen;
- Fig. 3 bis 5: je einen ausschnittsweisen Schnitt durch den Vorderdeckel mit drei verschiedenen Ausführungsvarianten der Halteöse.

Der in Fig. 1 gezeigte Briefordner besteht im wesentlichen aus einem Ordnerrücken 10, einem Vorderdeckel 12 und einem Rückdeckel 14 aus steifem, gegebenenfalls mit einem Überzug versehenen Pappmaterial, die an durch Präge- oder Stauchverformung erzeugten Gelenken 16 einstückig miteinander verbunden sind. Auf der Innenseite des Rückdeckels 14 ist eine Ordnermechanik 18 befestigt, die mit senkrecht überstehenden Aufreihstiften 20 und einem aus Metalldraht gebogenen, zweischenkeligen Umlegebügel 22 durch das Ordnerinnere in Richtung Vorderdeckel 12 hindurchgreift. Im Vorderdeckel 12 sind in schlitzförmige Durchbrüche 24 des Pappmaterials Halteösen 26 aus Kunststoff eingesetzt, die eine langgestreckte Schlitzöffnung 28 für den Durchtritt der gekrümmten stirnseitigen Bügelschenkelteile 30 des Umlegebügels 22 begrenzen.

In den unteren und oberen Breitseiten 32,32' der Halteösen 26 sind Rastelemente 34,34' mittig eingeformt, die in die Schlitzöffnung 28 eingreifen und elastisch nachgiebig sind. Die elastische Nachgiebigkeit der Rastelemente wird durch eine taschenförmige Aussparung 36 verstärkt, die entweder nach dem Ordneräußeren (Fig. 3) oder nach dem Ordnerinneren (Fig. 4 und 5) randoffen ist und zur Schlitzöffnung 28 durch eine das Rastelement 34,34' bildende Lippe begrenzt ist. Der lichte Abstand zwischen den Rastelementen 34,34' ist im entspannten Zustand kleiner als der Durchmesser des den Umlegebügel 22 bildenden Metalldrahtes (vgl. Fig. 5), und kann beim Eindrücken des gekrümmten Bügelschenkelteils 30 mindestens auf Durchmessermaß aufgeweitet werden. Eine nach dem Ordnerinnenteil weisende Auflaufschräge 38 sorgt dafür, daß die Bügelschenkel 32 auch bei gegeneinander verwundenen oder verbogenen Ordnerdeckeln beim Schließen des Vorderdeckels zuverlässig in die Schließöffnung 28 eingeführt werden, während der nach dem Ordneräußeren weisenden Rastschräge 40 vor allem eine Rast- und Haltefunktion zukommt. Im Falle der Fig. 5 stehen die Rastlippen 34,34' etwas nach dem Ordnerinneren über, so daß der Rastweg etwas vergrößert wird.

Die Halteösen 26 können entweder als Einzelteile vorgefertigt und mit ihrer umlaufenden Umfangsnut auf den Durchbruchrand 24 aufgesteckt werden. Es ist hierbei möglich, die eine Flanke der Nut 42 erst im Zuge der Montage, beispielsweise im Prägeverfahren oder durch Warmverformung anzuformen.

Alternativ dazu können die Halteösen 26 auch im Zuge der Orderfertigung im Bereich des Durchbruches 24 am Vorderdeckel 12 angespritzt werden. Hierzu kann für beide Halteösen 26 ein gemeinsamer Spritzkanal verwendet werden, der als Angußsteg 44 zwischen den beiden Halteösen 26 im fertigen Zustand auf der Deckelinnenseite stehenbleibt.

Wie aus den Fig. 3 bis 5 zu ersehen ist, ist das Pappmaterial des Vorderdeckels 12 im Randbereich 46 der Durchbrüche 24 unter Verkleinerung der Wandstärke angeprägt, so daß die Halteösen 26 nur geringfügig über die innere und äußere Deckeloberfläche überstehen.

Zusammenfassend ist folgendes festzustellen: Die Erfindung bezieht sich auf einen Briefordner aus steifem Pappmaterial mit einem Ordnerrücken 10, je einem am Ordnerrücken angelenkten Vorder- und Rückdeckel 12,14, einer auf der Innenseite des Rückdeckels 14 befestigten Ordnermechanik 18 und zwei in schlitzförmigen Durchbrüchen 24 angeordneten, eine Schlitzöffnung 28 für den Durchtritt je eines Bügelschenkels 30 der Ordnermechanik 18 freilassenden Halteösen 26. Um eine sichere Verrastung der Bügelschenkel 30 in den Halteösen zu gewährleisten, sind die Halteösen 26 als Kunststofformteile ausgebildet, die an ihren Breitseiten 32,32' je ein in die Schlitzöffnung 28 eingreifendes, elastisch nachgiebiges Rastelement 34,34' aufweisen.

## Patentansprüche

1. Briefordner aus steifem Pappmaterial mit einem Ordnerrücken (10), je einem am Ordnerrücken (10) angelenkten Vorderdeckel (12) und Rückdeckel (14), einer auf der Innenseite des Rückdeckels (14) angeordneten, zwei Aufreihstifte (20) und einen aus gebogenem Metalldraht bestehenden zweischenkeligen Umlegebügel (22) aufweisenden Ordnermechanik (18), zwei in schlitzförmigen Durchbrüchen (24) des Vorderdeckels (12) angeordneten, eine Schlitzöffnung (28) freilassenden, langgestreckt ovalen oder rechteckigen Halteösen (26) für den Durchtritt je eines der Bügelschenkel (30) bei geschlossenem Ordner und einem an einer Breitseite (32) einer jeden Halteöse (26) etwa mittig angeformten, in die Schlitzöffnung (28) eingreifenden Rastelement (34) für den betreffenden Bügelschenkel (30), **dadurch gekennzeichnet,** daß die Halteösen (26) als Kunststofformteile ausgebildet sind, daß das Rastelement (34) quer zur Schlitzöffnung (28) elastisch nachgiebig ist, und daß an der dem Rastelement (34) gegenüberliegenden Breitseite (32') der Halteösen (26) ein weiteres, in die Schlitzöffnung (28) eingreifendes, elastisch nachgiebiges Rastelement (34') etwa mittig angeformt ist, wobei der gegenseitige lichte Abstand zwischen den Rastelementen (34,34') kleiner als der Durchmesser des den Umlege bügel (22) bildenden Metalldrahtes ist und durch elastische Verformung auf mindestens die Durchmessergröße aufweitbar ist.

2. Briefordner nach Anspruch 1, **dadurch gekennzeichnet,** daß die Rastelemente (34,34') eine nach dem Ordnerinneren weisende Auflaufschräge (38) für den Bügelschenkel (30) aufweisen.

3. Briefordner nach Anspruch 1 oder 2, **dadurch gekennzeichnet,** daß die Rastelemente (34,34') eine nach dem Ordneräußeren weisende Rastschräge (40) für den Bügelschenkel (30) aufweisen.

4. Briefordner nach einem der Ansprüche 1 bis 3, **dadurch gekennzeichnet,** daß die Rastelemente (34,34') eine zum Ordnerinneren oder zum Ordneräußeren randoffene, auf der Seite der Schlitzöffnung (38) durch eine Rastlippe begrenzte taschenförmige Aussparung (36) aufweisen.

5. Briefordner nach Anspruch 4, **dadurch gekennzeichnet,** daß die taschenförmige Aussparung (36) im Querschnitt parallel zur Schlitzöffnung (38) langgestreckt ist.

6. Briefordner nach Anspruch 4 oder 5, **dadurch gekennzeichnet,** daß die Rastlippe (34,34') nach dem Ordnerinneren über die Halteöse (26) übersteht.

7. Briefordner nach Anspruch 6, **dadurch gekennzeichnet,** daß die Auflaufschräge (38) außerhalb der Schlitzöffnung (28) auf der Ordnerinnenseite des Vorderdeckels (12) an der Rastlippe angeordnet ist.

8. Briefordner nach einem der Ansprüche 4 bis 7, **dadurch gekennzeichnet,** daß die Rastschräge im Bereich der Schlitzöffnung (28) an der Rastlippe angeordnet ist.

9. Briefordner nach Anspruch 8, **dadurch gekennzeichnet,** daß sich die Rastschräge (40) bis zur Ordnerinnenseite des Vorderdeckels (12) erstreckt.

10. Briefordner nach einem der Ansprüche 1 bis 9, **dadurch gekennzeichnet,** daß die als Kunststoffspritzteil vorgeformte Halteöse (26) eine nach außen weisende umlaufende Nut (42) zum Aufstecken auf den Durchbruchrand (46) im Vorderdeckel aufweist.

11. Briefordner nach Anspruch 10, **dadurch gekennzeichnet,** daß eine der beiden Flanken der umlaufenden Nut (42) im Zuge der Montage, vorzugsweise unter Einwirkung von Druck und Wärme, angeformt oder angeprägt ist.

12. Briefordner nach einem der Ansprüche 1 bis 9, **dadurch gekennzeichnet,** daß die Halteösen (26) im Bereich der Durchbrüche (24) am Vorderdeckel (12) angespritzt sind.

13. Briefordner nach Anspruch 12, **dadurch gekennzeichnet,** daß die beiden Halteösen (26) durch einen auf der Innenseite des Vorderdeckels (12) angeordneten Angußsteg (44) miteinander verbunden sind.

14. Briefordner nach einem der Ansprüche 1 bis 13, **dadurch gekennzeichnet,** daß das Pappmaterial im Bereich des Durchbruchrandes (46) unter Verkleinerung der Vorderdeckel-Wandstärke angeprägt ist.
